# DEMANDE DE BREVET EUROPEEN

(11) **EP 4 764 717 A1**
(43) Date de publication de la demande: **24.06.2026**
(21) Numéro de dépôt: 24222273.5
(22) Date de dépôt: 20.12.2024
(51) Int. Cl.: G04B 15/14

(54) **MÉCANISME D ÉCHAPPEMENT D'HORLOGERIE À LUBRIFICATION AMÉLIORÉE**

(71) Demandeur: ETA SA Manufacture Horlogère Suisse, 2540 Grenchen (CH)
(72) Inventeur: RÜFENACHT, Christian, 2503 Bienne (CH); CABEZAS JURIN, Andres, 1400 Yverdon-les-Bains (CH)
(74) Mandataire: ICB SA

(57) **Abrégé**

Un aspect de l'invention concerne un mécanisme d'échappement (100) comportant une roue d'échappement (1) des dents (2) s'étendant de part et d'autre d'un plan médian (PM) et comportant au moins deux dents (2) porteuses chacune d'au moins un cassage d'angle (20) connexe à la surface d'impulsion (4) de la dent (2), les cassages d'angle (20) de deux dents (2) différentes ayant chacun une orientation géométrique dans l'espace différente par rapport à la surface d'impulsion (4) respective de la dent (2) porteuse de ce cassage d'angle (20). L'invention concerne encore une pièce d'horlogerie, notamment une montre, comportant un tel mécanisme d'échappement (100).

## Description

### Domaine technique de l'invention

L'invention concerne un mécanisme d'échappement d'horlogerie comportant au moins une roue d'échappement montée pivotante autour d'un axe d'échappement et agencée pour coopérer avec une ancre comportant une palette d'entrée et une palette de sortie, ou avec un mécanisme comportant une palette d'entrée et une palette de sortie, ou avec une détente porteuse d'un repos, ou avec un cylindre échancré comportant une lèvre d'entrée et une lèvre de sortie, ladite roue d'échappement comportant une pluralité de dents s'étendant sensiblement radialement par rapport audit axe d'échappement, de part et d'autre d'un plan médian orthogonal audit axe d'échappement, et comportant chacune une surface de repos sensiblement radiale et une surface d'impulsion sensiblement tangentielle s'étendant entre une pointe et un talon, lequel talon délimitant un revers à l'opposé de ladite surface de repos par rapport à ladite dent.

L'invention concerne encore une pièce d'horlogerie, notamment une montre, comportant au moins un tel mécanisme d'échappement.

L'invention concerne le domaine des mécanismes d'échappement pour pièces d'horlogerie.

### Arrière-plan technologique

La lubrification du mécanisme intermédiaire entre l'oscillateur et le rouage est difficile à bien assurer sur toute la durée de vie d'une pièce d'horlogerie. La distribution de lubrifiant doit être effectuée dans la quantité tout juste nécessaire, sans le moindre excès qui conduirait inéluctablement à la pollution de l'ensemble du mécanisme de la pièce d'horlogerie. Il s'agit surtout de déplacer la quantité initiale de lubrifiant déposée dans le mouvement d'horlogerie lors de sa fabrication initiale, en la distribuant judicieusement au niveau des surfaces de contact, qu'il s'agisse de surfaces de pivotement ou de surfaces de distribution. Toutefois il est difficile de lubrifier efficacement les surfaces des composants participant au comptage, pivots de balancier, fourchettes et levées d'ancre, dents de roue d'échappement.

### Résumé de l'invention

L'invention se propose de mettre en oeuvre des moyens pour améliorer la lubrification d'un mécanisme d'échappement.

À cet effet, l'invention concerne un mécanisme d'échappement d'horlogerie selon la revendication 1.

L'invention concerne encore une pièce d'horlogerie, notamment une montre, comportant au moins un tel mécanisme d'échappement.

### Brève description des figures

Les buts, avantages et caractéristiques seront mieux compris à la lecture de la description détaillée qui va suivre, en référence aux figures annexées, où :
- la figure 1 représente, de façon schématisée et en perspective une roue d'échappement d'un mécanisme d'échappement selon l'invention, dont certaines dents, voire toute les dents, comportent des cassages d'angle selon différentes directions, de part et d'autre du plan médian de la denture, pour améliorer la lubrification ;
- la figure 2 représente un détail agrandi de la figure 1, montrant trois types différents de cassages d'angle ;
- la figure 3 représente un autre détail agrandi de la figure 1, montrant deux types de cassage d'angle opposés par rapport au plan médian de la denture, selon une première géométrie et une deuxième géométrie ;

- la figure 4 représente de façon schématisée et en vue en plan, un exemple de denture traditionnelle de roue d'échappement ;
- la figure 5 représente, en élévation, la roue d'échappement de la figure 1, comportant trois géométries différentes de cassages d'angle : la première géométrie et la deuxième géométrie de figure 4, tangentes à la surface d'impulsion sur la périphérie de la roue d'échappement, et une troisième géométrie, aussi visible en figure 1 et en figure 2, sensiblement parallèle à l'axe de pivotement de la roue d'échappement ;
- la figure 6 représente, en vue en plan, un détail de cassage d'angle selon la troisième géométrie ;
- la figure 7 représente, de façon schématisée, et en coupe passant par l'axe de pivotement de la roue d'échappement, des profils particuliers de dents, où la surface d'impulsion de la dent est bordée par des cassages d'angle selon la première géométrie, ou par la deuxième géométrie, ou à la fois par la première géométrie et par la deuxième géométrie; la position en hauteur, selon la direction de l'axe de pivotement, de la surface d'impulsion est variable d'une dent à l'autre ;
- la figure 8 et 9 illustrent un exemple de distribution cyclique, sur la circonférence de la roue d'échappement, de positionnement des dents de la figure 7, avec une séquence ascendante des surfaces d'impulsion, puis un retour au niveau le plus bas pour la période suivante ;
- la figure 9 illustre, en coupe, la distribution des surfaces d'impulsion des dents de la figure 8 ;
- la figure 10 illustre, de façon similaire à la figure 8, une autre variante, toujours avec les dents selon la figure 7, mais avec une alternance de séquences montantes et descendantes ;
- la figure 11 illustre une autre variante encore de roue d'échappement dont la surface d'impulsion comporte une fente sensiblement tangentielle délimitée par des surfaces inclinées, l'une selon la selon une première géométrie et l'autre selon la deuxième géométrie ;
- la figure 12 représente, de façon schématisée et en vue de face, une pièce d'horlogerie, notamment une montre, comportant un tel mécanisme d'échappement.

### Description détaillée de l'invention

L'invention consiste à améliorer la lubrification du contact entre une roue d'échappement et un mécanisme antagoniste tel qu'une ancre ou similaire.

L'invention concerne ainsi un mécanisme d'échappement d'horlogerie 100 comportant au moins une roue d'échappement 1, qui est montée pivotante autour d'un axe d'échappement DE, et qui est agencée pour coopérer avec un mécanisme de distribution en aval de l'oscillateur. Ce mécanisme de distribution peut comporter, de façon non limitative, une ancre comportant une levée d'entrée et une levée de sortie. Ce mécanisme de distribution peut comportant une palette d'entrée et une palette de sortie, ou une détente porteuse d'un repos, ou un cylindre échancré comportant une lèvre d'entrée et une lèvre de sortie, ou autre.

La roue d'échappement 1 comporte une pluralité de dents 2, qui s'étendent sensiblement radialement par rapport à l'axe d'échappement DE, de part et d'autre d'un plan médian PM orthogonal à l'axe d'échappement DE. Ces dents 2 comportent chacune une surface de repos 3 sensiblement radiale et une surface d'impulsion 4 sensiblement tangentielle s'étendant entre une pointe 5 et un talon 6, lequel talon 6 délimite un revers 7 à l'opposé de la surface de repos 3 par rapport au corps de la dent 2. La pointe 5 est en contact avec les palettes de l'ancre, tel que visible sur la figure 4.

Selon l'invention, la roue d'échappement 1 comporte au moins deux dents 2 porteuses chacune d'au moins un cassage d'angle 20 connexe à la surface d'impulsion 4 de la dent 2. Les cassages d'angle 20 d'au moins deux dents 2 différentes ont chacun une orientation géométrique dans l'espace différente par rapport à la surface d'impulsion 4 respective de la dent 2 porteuse de ce cassage d'angle 20.

La surface de chaque cassage d'angle 20 forme un angle obtus avec la surface d'impulsion, facile à franchir pour des gouttes ou micro-gouttes de lubrifiant, qui, grâce au cassage d'angle subsistent de façon prolongée sur la dent 2.

La différence d'orientation géométrique des cassages d'angle 20, voire leur simple alternance, évite l'usure toujours au même endroit, aussi bien des dents de la roue d'échappement que des levées ou palettes antagonistes.

Un positionnement plus aléatoire des cassages d'angles sur la périphérie de la roue d'échappement se révèle, ainsi, avantageux pour une bonne tenue dans le temps des mécanismes.

Plus particulièrement, au moins une dent 2 comporte un tel cassage d'angle 20 qui comporte une surface sensiblement plane dans un plan oblique coupant l'axe d'échappement DE.

Plus particulièrement, au moins une dent 2 porteuse d'au moins un cassage d'angle 20 comporte un cassage d'angle 20, selon une première géométrie 21, qui s'étend vers un premier côté supérieur 11 de la roue d'échappement 1.

Plus particulièrement, au moins une dent 2 porteuse d'au moins un cassage d'angle 20 comporte un cassage d'angle 20, selon une deuxième géométrie 22, qui s'étend vers un deuxième côté inférieur 12 de la roue d'échappement 1.

Plus particulièrement, la roue d'échappement 1 comporte à la fois au moins une dent 2 porteuse d'au moins un cassage d'angle 20, selon la première géométrie 21, s'étendant vers un premier côté supérieur 11 de la roue d'échappement 1, et au moins une dent 2 porteuse d'au moins un dit cassage d'angle 20, selon la deuxième géométrie 22, s'étendant vers un deuxième côté inférieur 12 de la roue d'échappement 1.

Plus particulièrement, au moins un cassage d'angle 20 d'une première dent 2 s'étend selon la première géométrie 21 essentiellement d'un premier côté du plan médian PM, vers le premier côté supérieur 11 de la roue d'échappement 1, et au moins un cassage d'angle 20 d'une deuxième dent 2 s'étend selon la deuxième géométrie 22 essentiellement d'un deuxième côté du plan médian PM, vers le deuxième côté inférieur 11 de la roue d'échappement 1.

Plus particulièrement encore, au moins un cassage d'angle 20 d'une première dent 2 s'étend selon la première géométrie 21 en totalité du premier côté du plan médian PM, vers le premier côté supérieur 11 de la roue d'échappement 1, et au moins un cassage d'angle 20 d'une deuxième dent 2 s'étend selon la deuxième géométrie 22 en totalité du deuxième côté du plan médian PM, vers le deuxième côté inférieur 11 de la roue d'échappement 1.

Plus particulièrement, au moins une dent 2 comporte au moins un cassage d'angle 20 selon la première géométrie 21 ou selon la deuxième géométrie 22, connexe à la surface d'impulsion 4, et qui délimite une première arête 25 qui est sensiblement circulaire et est située dans un plan perpendiculaire à l'axe d'échappement DE.

Plus particulièrement, ledit cassage d'angle 20 s'étend, en projection selon la direction de l'axe d'échappement DE, sur une hauteur de cassage d'angle HC comprise entre 50% et 66% de la projection de la hauteur restante HR de la surface d'impulsion 4.

Plus particulièrement, au moins une dent 2 comporte un cassage d'angle 20 qui s'étend selon la troisième géométrie 23. Cette troisième géométrie peut s'étendre de part et d'autre du plan médian PM et comporter une surface sensiblement plane dans un plan sensiblement parallèle, ou parallèle, à l'axe d'échappement DE, ou encore s'étendre sur toute la hauteur de dent HD de la dent 2 comportant le cassage d'angle 20, selon la direction de l'axe d'échappement DE, ou encore s'étendre de façon connexe à la surface d'impulsion 4 et délimiter une deuxième arête arrière 26 sensiblement rectiligne et située dans un plan sensiblement parallèle, ou parallèle, à l'axe d'échappement DE. Le prolongement géométrique de ce cassage d'angle 23 peut, soit rencontrer une autre dent 2 que la dent 2 porteuse du cassage d'angle obtus 23 formant un angle obtus avec la surface d'impulsion 4, soit rencontrer la dent 2 porteuse du cassage d'angle aigu 23. Plus particulièrement, la roue d'échappement 1 comporte à la fois au moins une dent 2 porteuse d'un cassage d'angle aigu 23 rentrant dont le prolongement géométrique rencontre la dent 2 porteuse du cassage d'angle 20, et au moins une dent 2 porteuse d'un cassage d'angle obtus 23 dont le prolongement géométrique rencontre une autre dent 2 que la dent 2 porteuse du cassage d'angle 20.

Plus particulièrement encore, le cassage d'angle 23 s'étend, en projection plane selon la direction de l'axe d'échappement DE sur un plan parallèle au plan médian PM, sur une largeur de cassage d'angle LC inférieure à la projection de la largeur résultante LR de la surface d'impulsion 4, cette largeur résultante LR doit être grande, pour avoir une deuxième phase d'impulsion suffisamment longue.

La figure 7 illustre schématiquement une variante où les dents 2 ont des profils particuliers, et où la surface d'impulsion 4 de la dent 2 est bordée par des cassages d'angle selon la première géométrie 21 comme le repère A, ou par la deuxième géométrie 22 comme le repère D, ou à la fois par la première géométrie 21 et par la deuxième géométrie 22, comme les repères B et C; la position en hauteur, selon la direction de l'axe de pivotement DE, de la surface d'impulsion 4 est variable selon le type de dent, ainsi le repère B et le repère C ont des surfaces d'impulsion 4 décalées en hauteur l'une par rapport à l'autre.

Les figures 8 et 9 illustrent un exemple de distribution cyclique, sur la circonférence de la roue d'échappement, de positionnement des dents A, B, C, D, de la figure 7, avec une séquence ascendante des surfaces d'impulsion 4, puis un retour au niveau le plus bas pour la période suivante. Les coupes A, B, C, D, E, de la figure 9 montrent la position de la surface d'impulsion 4 de chaque gradin en comparaison de la hauteur de dent HD.

La figure 10 illustre une autre variante, similaire à la figure 8, toujours avec les dents selon la figure 7, mais avec une alternance de séquences montantes et descendantes.

La figure 11 illustre encore une autre variante de roue d'échappement dont la surface d'impulsion comporte une fente sensiblement tangentielle délimitée par des surfaces inclinées, l'une selon la première géométrie 21 et l'autre selon la deuxième géométrie 22, ce qui équivaut à deux surfaces d'impulsion séparées. La fente peut, en particulier, varier en différents hauteurs et profondeurs pour améliorer la lubrification.

Plus particulièrement, au moins une dent 2 comporte un cassage d'angle 20 dont la surface est plane.

Plus particulièrement, chaque dent 2, comportant un cassage d'angle 20, comporte un cassage d'angle 20 dont la surface est plane.

Plus particulièrement, au moins une dent 2 comporte un cassage d'angle 20 dont la surface est concave.

Plus particulièrement, chaque dent 2, comportant un cassage d'angle 20, comporte un cassage d'angle 20 dont la surface est concave.

Plus particulièrement, au moins une dent 2 comporte un cassage d'angle 20 dont la surface est microstriée ou comporte au moins une microcavité, et qui est agencée pour retenir un produit lubrifiant.

Plus particulièrement, la roue d'échappement 1 comporte une planche dont l'épaisseur totale ET selon la direction de l'axe d'échappement DE est supérieure à la hauteur de dent HD de chaque dent 2 selon la direction de l'axe d'échappement DE.

Plus particulièrement, les géométries des cassages d'angle 20 sont apériodiques sur la périphérie de la roue d'échappement 1.

Plus particulièrement, au moins une dent 2 comporte au moins un huilier 30 à proximité de la surface d'impulsion 4.

Plus particulièrement, au moins une dent 2 comporte au moins un cassage d'angle 20 connexe à la surface d'impulsion 4 et au moins un huilier 30 à proximité de cet au moins un cassage d'angle 20.

Plus particulièrement, chaque cassage d'angle a un état de surface compris entre 0,05 micromètres Ra et 0,8 micromètres Ra.

Plus particulièrement, la roue d'échappement 1 comporte un nombre pair de dents 2.

L'invention concerne encore une pièce d'horlogerie 1000, notamment une montre, comportant au moins un tel mécanisme d'échappement d'horlogerie 100.

L'invention se prête bien à un usinage traditionnel des roues d'échappement d'horlogerie, et avec un faible surcoût d'usinage, procure une longévité améliorée au mécanisme d'échappement.

## Revendications

1. Mécanisme d'échappement d'horlogerie (100) comportant au moins une roue d'échappement (1) montée pivotante autour d'un axe d'échappement (DE) et agencée pour coopérer avec une ancre comportant une palette d'entrée et une palette de sortie, ou avec un mécanisme comportant une palette d'entrée et une palette de sortie, ou avec une détente porteuse d'un repos, ou avec un cylindre échancré comportant une lèvre d'entrée et une lèvre de sortie, ladite roue d'échappement (1) comportant une pluralité de dents (2) s'étendant sensiblement radialement par rapport audit axe d'échappement (DE), de part et d'autre d'un plan médian (PM) orthogonal audit axe d'échappement (DE), et comportant chacune une surface de repos (3) sensiblement radiale et une surface d'impulsion (4) sensiblement tangentielle s'étendant entre une pointe (5) et un talon (6), lequel talon délimitant un revers (7) à l'opposé de ladite surface de repos (3) par rapport à ladite dent (2), **caractérisé en ce que** ladite roue d'échappement (1) comporte au moins deux dents (2) porteuses chacune d'au moins un cassage d'angle (20) connexe à ladite surface d'impulsion (4), lesdits cassages d'angle (20) d'au moins deux dites dents (2) différentes ayant chacun une orientation géométrique dans l'espace différente par rapport à la surface d'impulsion (4) respective de ladite dent (2) porteuse dudit cassage d'angle (20).

2. Mécanisme d'échappement d'horlogerie (100) selon la revendication 1, **caractérisé en ce que** au moins une dite dent (2) comporte un dit cassage d'angle (20) qui comporte une surface sensiblement plane dans un plan oblique coupant ledit axe d'échappement (DE).

3. Mécanisme d'échappement d'horlogerie (100) selon la revendication 1 ou 2, **caractérisé en ce que** au moins une dite dent (2) porteuse d'au moins un dit cassage d'angle (20) comporte un cassage d'angle (20) qui s'étend vers un premier côté supérieur (11) de ladite roue d'échappement (1).

4. Mécanisme d'échappement d'horlogerie (100) selon l'une des revendications 1 à 3, **caractérisé en ce que** au moins une dite dent (2) porteuse d'au moins un dit cassage d'angle (20) comporte un cassage d'angle (20) qui s'étend vers un deuxième côté inférieur (12) de ladite roue d'échappement (1).

5. Mécanisme d'échappement d'horlogerie (100) selon les revendications 3 et 4, **caractérisé en ce que** ladite roue d'échappement (1) comporte à la fois au moins une dite dent (2) porteuse d'au moins un dit cassage d'angle (20) s'étendant vers un premier côté supérieur (11) de ladite roue d'échappement (1), et au moins une dite dent (2) porteuse d'au moins un dit cassage d'angle (20) s'étendant vers un deuxième côté inférieur (12) de ladite roue d'échappement (1).

6. Mécanisme d'échappement d'horlogerie (100) selon la revendication 5, **caractérisé en ce qu'**au moins un dit cassage d'angle (20) d'une première dent (2) s'étend selon une première géométrie (21) essentiellement d'un premier côté dudit plan médian (PM), vers ledit premier côté supérieur (11) de ladite roue d'échappement (1), et **en ce qu'**au moins un dit cassage d'angle (20) d'une deuxième dent (2) s'étend selon une deuxième géométrie (22) essentiellement d'un deuxième côté dudit plan médian (PM), vers ledit deuxième côté inférieur (11) de ladite roue d'échappement (1).

7. Mécanisme d'échappement d'horlogerie (100) selon la revendication 5 ou 6, **caractérisé en ce que** au moins une dent (2) comporte au moins un cassage d'angle (20) selon ladite première géométrie (21) ou ladite deuxième géométrie (22), connexe à ladite surface d'impulsion (4), et qui délimite une première arête (25) sensiblement circulaire et située dans un plan perpendiculaire audit axe d'échappement (DE).

8. Mécanisme d'échappement d'horlogerie (100) selon l'une des revendications 2 à 7, **caractérisé en ce que** ledit cassage d'angle (20) s'étend, en projection selon la direction dudit axe d'échappement (DE), sur une hauteur de cassage d'angle (HC) comprise entre 50% et 66% de la projection de la hauteur restante (HR) de la ladite surface d'impulsion (4).

9. Mécanisme d'échappement d'horlogerie (100) selon l'une des revendications 1 à 7, **caractérisé en ce qu'**au moins une dite dent (2) comporte un dit cassage d'angle (20) qui s'étend selon une troisième géométrie (23) de part et d'autre dudit plan médian (PM) et qui comporte une surface sensiblement plane dans un plan parallèle audit axe d'échappement (DE).

10. Mécanisme d'échappement d'horlogerie (100) selon la revendication 9, **caractérisé en ce qu'**au moins une dite dent (2) comporte un dit cassage d'angle (20) qui s'étend selon une troisième géométrie (23) sur toute la hauteur de dent (HD) de ladite dent (2) comportant ledit cassage d'angle (20), selon la direction dudit axe d'échappement (DE).

11. Mécanisme d'échappement d'horlogerie (100) selon la revendication 9 ou 10, **caractérisé en ce que** au moins une dent (2) comporte au moins un cassage d'angle (20) selon ladite troisième géométrie (23), connexe à ladite surface d'impulsion (4), et qui délimite une deuxième arête arrière (26) sensiblement rectiligne et située dans un plan parallèle audit axe d'échappement (DE).

12. Mécanisme d'échappement d'horlogerie (100) selon l'une des revendications 1 à 11, **caractérisé en ce que** au moins une dite dent (2) comporte un dit cassage d'angle (20) qui comporte au moins une surface pentée comportant des gradins.

13. Mécanisme d'échappement d'horlogerie (100) selon l'une des revendications 1 à 12, **caractérisé en ce que** au moins une dite dent (2) comporte une dite surface d'impulsion (4) qui comporte une fente sensiblement tangentielle délimitée par des surfaces inclinées.

14. Mécanisme d'échappement d'horlogerie (100) selon l'une des revendications 1 à 13, **caractérisé en ce que** au moins une dite dent (2) comporte un dit cassage d'angle (20) dont la surface est plane.

15. Mécanisme d'échappement d'horlogerie (100) selon l'une des revendications 1 à 14, **caractérisé en ce que** au moins une dite dent (2) comporte un dit cassage d'angle (20) dont la surface est concave.

16. Mécanisme d'échappement d'horlogerie (100) selon l'une des revendications 1 à 15, **caractérisé en ce que** au moins une dite dent (2) comporte un dit cassage d'angle (20) dont la surface est microstriée ou comporte au moins une microcavité, et qui est agencée pour retenir un produit lubrifiant.

17. Mécanisme d'échappement d'horlogerie (100) selon l'une des revendications 1 à 16, **caractérisé en ce que** ladite roue d'échappement (1) comporte une planche dont l'épaisseur totale (ET) selon la direction dudit axe d'échappement (DE) est supérieure à la hauteur de dent (HD) de chaque dite dent (2) selon la direction dudit axe d'échappement (DE).

18. Mécanisme d'échappement d'horlogerie (100) selon l'une des revendications 1 à 17, **caractérisé en ce que** les géométries desdits cassages d'angle (20) sont apériodiques sur la périphérie de ladite roue d'échappement (1).

19. Mécanisme d'échappement d'horlogerie (100) selon l'une des revendications 1 à 18, **caractérisé en ce que** au moins une dent (2) comporte au moins un huilier (30) à proximité de ladite surface d'impulsion (4).

20. Mécanisme d'échappement d'horlogerie (100) selon la revendication 19, **caractérisé en ce que** au moins une dent (2) comporte au moins un cassage d'angle (20) connexe à ladite surface d'impulsion (4) et au moins un huilier (30) à proximité dudit au moins un cassage d'angle (20).

21. Mécanisme d'échappement d'horlogerie (100) selon l'une des revendications 1 à 20, **caractérisé en ce que** chaque dit cassage d'angle a un état de surface compris entre 0,05 micromètres Ra et 0,8 micromètres Ra.

22. Mécanisme d'échappement d'horlogerie (100) selon l'une des revendications 1 à 21, **caractérisé en ce que** ladite roue d'échappement (1) comporte un nombre pair de dites dents (2).

23. Pièce d'horlogerie (1000) comportant au moins un mécanisme d'échappement d'horlogerie (100) selon l'une des revendications 1 à 22.
